# EUROPÄISCHE PATENTANMELDUNG

(11) **EP 0 089 462 A2**
(43) Veröffentlichungstag der Anmeldung: **28.09.1983**
(21) Anmeldenummer: 83100666.3
(22) Anmeldetag: 26.01.1983
(51) Int. Cl.: E04D 3/08, E06B 3/28

(54) **Befestigung für insbesondere transparente Doppelstegplatten**

(30) Priorität: 23.03.1982 DE 3210556
(71) Anmelder: fischerwerke Artur Fischer GmbH & Co. KG, D-72178 Waldachtal (DE)
(72) Erfinder: Fischer, Artur, Dr., D-7244 Tumlingen / Waldachtal 3 (DE)

(57) **Zusammenfassung**

Die Erfindung betrifft eine Befestigung für insbesondere transparente Doppelstegplatten an aus Winkel- oder T-Profilen bestehenden Unterkonstruktionen von Gewächshäusern, Hallen oder dgl.. Um Verschiebungen der Platten bei Wärmedehnungen zu ermöglichen, und damit Auswölbungen der Platte und Rißbildungen an den Befestigungspunkten zu verhindern, ist an dem nach außen gerichteten Schenkel des T- oder Winkelprofils ein mit einer quer zur Längsrichtung des Schenkels und über dessen Längskante hinausgehende Aussparung aufweisender Halter befestigbar. In dieser Aussparung ist ein Bügel an den die Platte befestigbar ist, beweglich gehalten.

## Beschreibung

Die Erfindung betrifft eine Befestigunr für insbesondere transparente Doppelstegplatten an aus Winkel- oder T-Profilen bestehende Unterkonstruktionen von Gewächshäusern, Hallen oder dgl..

Eine derartige Befestigung ist bspw. dann erforderlich, wenn zusätzlich oder anstelle einer ursprünglich vorhandenen Glasverscheibung eine Verscheibung mit transparenten Doppelstegplatten erfolgen soll. Die in der Regel aus polykarbonat bestehenden Doppelstegplatten weisen eine enorme Wärmedehnung auf, so daß es bei einer Direktbefestigung der Platten an die Unterkonstruktion zu Auswölbungen und Spannungsrissen an den Befestigungspunkten kommt. Ferner werden die Platten durch diese Schädigungen an den Befestigungspunkten undicht.

Der Erfindung liegt die Aufgabe zugrunde, für solche Platten eine Befestigung zu schaffen, die diese Wärmedehnungen zuläßt.

Erfindungsgemäß wird dies dadurch erreicht, daß an dem nach außen gerichteten Schenkel des T- oder Winkelprofils ein mit einer quer zur Längsrichtung des Schenkels und über dessen Längskante hinausgehende Aussparung aufweisender Halter Lefestigbar ist, und daß in dieser Aussparung ein Bügel beweglich gehalten ist, an den die Platte befestigbar ist.

Der bspw. ein U-förmiges Profil aufweisende Halter wird über den nach außen gerichteten Schenkel des T- oder Winkelprofils aufgestülpt und durch yerstiften oder yerschrauben der beiden den Schenkel des Winkel- bzw. T-Profils übergreifenden Seitenteile des Halters befestigt. Die über die Längskante des Schenkels hinausgehende Aussparung weist eine Länge auf, die eine Verschiebung des Bügels in Längsrichtung des Winkelprofils zuläßt. Durch entsprechende Länge des Bügels kann sich dieser auch quer zu dieser Längsrichtung des Winkelprofils bewegen..

Die an dem Bügel befestigte Platte kann sich nunmehr ungehindert dehnen bzw. zusammenziehen, ohne daß die Befestigung gelöst wird. Die Länge der Aussparung und die Länge des Bügels sind auf die Plattenmaße derart abgestimmt, daß auch extreme Wärmedehnungen aufgenommen werden können. Durch die erfindungsgemäße Lösung sind somit Ausbeulungen der Platte bzw. Oberbeanspruchungen und damit Spannungsrisse an den Befestigungspunkten verhindert. Die für die Befestigung der Platten notwendigen Bohrungen lassen sich nunmehr problemlos abdichten.

In einer weiteren Ausgestaltung der Erfindung kann zumindest auf das eine Ende des Bügels ein aus Kunststoff bestehendes, eine entsprechende Aufnahme aufweisendes Abstandselement aufgesetzt sein, das eine Erweiterung aufweist, die mit einer im Bügel befindlichen Gewindebohrung für die zur Befestigung der Platte dienenden Schraube fluchtet.

Mit diesem auf den Bügel aufgesetzten Abstandselement wird der Abstand überbrückt, den die auf dem Halter aufliegende Platte zu dem parallel zur Platte in der Aussparung gehaltenen Bügel hat. Ferner ermöglicht die Erweiterungsbohrung des Abstandselementes das Durchbohren der Platte auf die Gewindebohrung des Bügels zu, da die Über die Plattenrückseite hinausgehende Bohrerspitze beim Durchbohren der Platte durch die Erweiterungsbohrung des Abstandselementes freigespart ist.

In einer weiteren Ergänzung der Erfindung kann der Bügel in der Aussparung des Halters durch gummiartige Einlagen, Halterungen oder dgl. in Montagestellung arretierbar.sein. Der maximale Verschiebeweg der Platte wird durch extreme Sonneneinstrahlung einerseits und Kältegrade im Winter andererseits bestimmt. Bei der Montage ist in der Regel davon auszugehen, daß eine mittlere Stellung des Bügels erforderlich ist. Durch Verspannung des Bügels in der Aussparung des Halters mit gummiartigen Einlagen oder durch die Mittelstellung arretierenden Halterungen wird eine Verschiebung des Bügels während der Montage verhindert. Die Arretierungen sind jedoch so eingestellt, daß sie die Verschiebungen der Platte durch Wärmedehnung nicht blockieren.

In einer weiteren Ergänzung der Erfindung kann die Halterung aus zwei am Abstandselement einstückig angespritzten Federzungen bestehen, die sich an den beiden die Aussparung des Halters begrenzenden Seitenflächen abstützen.

Schließlich kann in einer weiteren Ergänzung der Erfindung der Bügel als rechtwinklig gebogener Bolzen aussebildet sein, der nach dem Durchschieben des einen Schenkels durch eine Bohrung der Platte in die Aussparung des Halters einschwenkbar ist, und auf dessen in der Bohrung der Platte befindlichen anderen Schenkel eine mit einem Dichtkopf versehene Gewindehülse aufschraubbar ist. Bei dieser Gestaltung wird zunächst die Platte auf die an den Schenkeln des T- oder Winkelprofils befestigten Halter aufgelegt. Nach dem Durchbohren der Platte neben dem Halter und etwa auf der Höhe der Mitte der Aussparung wird der rechtwinklig gebogene Bolzen durch die Bohrung der Platte hindurch in die Aussparung des Halters eingehängt. Nach dem Aufschrauben der mit einem Dichtkopf versehenen Gewindehülse ergibt sich ebenfalls eine die Verschiebung der Platte ermöglichende Befestigung. Zur Sicherung des BÜgels ist es zweckmäßig, daß das Stirnende des in der Aussparung gehaltenen Schenkels des Bügels zur Platte hin eine Aufbiegung aufweist.

In der Zeichnung sind Ausführungsbeispiele der Erfindung dargestellt. Es zeigen:
Figur 1 die Befestigung der Platte in perspektivischer Ansicht
Figur 2 einen Ausschnitt der Befestigung nach Figur 1 in Draufsicht
Figur 3 eine yariante der Befestigung.

Der auf den nach außen gerichteten Schenkel 1 des T-Profils 2 aufgesetzte, im Querschnitt U-förmige Halter 3 ist mit Spannstiften 4 an -diesem Schenkel befestigt. IN der Über die Längskante des Schenkels 1 des T-Profils 2 hinausgehenden Aussparung 5 des Halters 3 ist der Bügel 6 gehalten. Durch die Länge des Bügels einerseits und seiner geringeren Breite gegenüber der Breite der Aussparung 5 andererseits ist der Bügel 6 nach allen Richtungen hin beweglich. Da die bspw. aus Polykarbonat bestehende transparente Doppelstegplatte 7 fest mit dem BUgel 6 verbunden ist, wird die Platte zwar gegen Druck- und Sogkräfte gehalten, kann sich jedoch nach allen Richtungen hin bei Wärmedehnung verschieben. Die Auflage der Platte 7 auf dem BUgel 6 wird durch ein aus Kunststoff bestehendes, auf das eine Ende des BUgels aufgestecktes Abstandselement 8 erreicht. Die AbstUtzung der Platte am anderen Ende des BUgels erfolgt über die Aufbiegung 9. Eine nicht dargestellte Möglichkeit wäre auch, auf dieses Ende des Bügels ebenfalls ein Abstandselement aufzustecken. Das Abstandselement 8 weist eine dem Querschnitt des Bügels 6 entsprechende Aufnahme 10 auf. Um bei dem mit der Gewindebohrung 11 im Bügel 6 fluchtenden Aufbohren der Platte beim Durchtritt durch die Platte eine Freisparung für die Bohrerspitze zu erhalten, weist das Abstandselement 8 eine als Langloch ausgeführte Erweiterungsbohrung 12 auf. Wenn die Fluchtrichtung beim Bohren bspw. wegen eines Steges der Doppelstegplatte nicht genau eingehalten werden kann, ist die Gewindebohrung 11 des Bügels 6 mit einen nagelähnlichen Hilfsmittel unter die Aufbohrung 13 der Platte zu ziehen. Danach kann die Platte 7 mit der mit einem Dichtkopf 14 versehenen Schraube 15 an den in der Aussparung 5 des Halters.3 gehaltenen Bügel 6 befestigt werden.

Bei vorhandener Glasverscheibung und insbesondere bei der senkrechten Montage sind Hilfsmittel notwendig, um den Bügel in der Ublicherweise mittleren Montagestellung zu arretieren. In Figur 1 wird diese Halterung durch zwei am Abstandselament 8 einstückig angespritzten Federzungen 16 erreicht, die sich an den beiden die Aussparung 5 des Halters 3 begrenzenden Seitenflächen abstützen. Zur mittigen Arretierung des Bügels 6 quer zur Längsrichtung des T-Profils 2 sind an diesen Federzungen 16 Vorsprünge 17 angeordnet, die sich an dem Halter abstützen (siehe Figur 2). Die federzungen sind so ausgeführt, daß sie jedoch die Verschiebungen aufgrund der Wärmedehnung der Platte nicht blockieren können.

Figur 3 zeigt eine yariante der Befestigung, bei der der Bügel 6 a als rechtwinklig gebogener Bolzen ausgebildet ist. Bei diesem Ausführungsbeispiel wird nach der Befestigung des Halters 3 auf dem Schenkel 1 des T-Profils 2 die platte 7 aufgelegt und neben dem Halter 3 etwa in der Höhe der Mitte der Aussparung 5 ein Bohrloch 13 in die Platte 7 gebohrt. Durch diese Bohrung und gleichzeitig durch die Aussparung 5 des Halters 3 wird dann der Bügel 6 a eingeschwenkt. Auf den in der Bohrung verbleibenden Schenkel des Bügels 6 a wird dann eine mit einem Dichtkopf versehene Gewindehülse 18 zur Verspannung der Platte 7 mit dem Bügel 6 a aufgeschraubt. Üm bei extremen Wärmedehnungen ein Herauswandern des Bügels 6 a aus der Aussparung 5 zu verhindern, ist das Stirnende des in der Aussparung gehaltenen Schenkels des Bügels zur Platte hin mit einer Aufbiegung 19 yersehen.

## Patentansprüche

1. Befestigung für insbesondere transparente Doppelstegplatten an aus Winkel- oder T-Profilen bestehende Unterkonstruktionen von Gewächshäusern, Hallen oder dgl., dadurch gekennzeichnet, daß an dem nach außen gerichteten Schenkel des T- oder Winkelprofils ein mit einer quer zur Längsrichtung des Schenkels und über dessen Längskante hinausgehende Aussparung aufweisender Halter befestigbar ist, und daß in dieser Aussparung ein Bügel beweglich gehalten ist, an den die Platte befestigbar ist.

2. Befestigung nach Anspruch 1, dadurch gekennzeichnet, daß zumindest auf das eine Ende des Bügels ein aus Kunststoff bestehendes, eine entsprechende Aufnahme aufweisendes Abstandselement aufgesetzt ist, das eine Erweiterungstohrung aufweist, die mit einer im Bügel befindlichen Gewindebohrung für die zur Befestigung der Platte dienenden Schraube fluchtet.

3. Befestigung nach Anspruch 1, dadurch gekennzeichnet, daß der Bügel in der Aussparung des Halters durch gummiartige Einlagen, Halterungen oder dgl. in Montagestellung arretierbar ist.

4. Befestigung nach Anspruch 2 und 3, dadurch gekennzeichnet, daß die Halterung aus zwei am Abstandselement einstückig angespritzten Federzungen besteht., die sich an den beiden, die Aussparung des Halters begrenzenden Seitenflächen abstutzen.

5. Befestigung nach Anspruch 1, dadurch gekennzeichnet, daß der Bügel als rechtwinklig gebogener Bolzen ausgebildet ist, der nach dem Durchschieben des einen Schenkels durch eine Bohrung der Platte in die Aussparung des Halters einschwenkbar ist, und auf dessen in der Bohrung der Platte befindlichen anderen Schenkel eine mit einem Dichtkopf versehene Gewindehülse aufschraubbar ist.

6. Befestigung nach Anspruch 5, dadurch gekennzeichnet, daß das Stirnende des in der Aussparung gehaltenen Schenkels des Bügels zur Platte hin eine Aufbiegung aufweist.
